# EUROPÄISCHE PATENTSCHRIFT

(11) **EP 0 887 204 B1**
(45) Veröffentlichungstag und Bekanntmachung des Hinweises auf die Patenterteilung: **04.04.2001**
(21) Anmeldenummer: 98109903.9
(22) Anmeldetag: 29.05.1998
(51) Int. Cl.: B41N 3/06

(54) **Druckformreinigungsverfahren**
Method for cleaning printing forms
Procédé de nettoyage de plaques d'impression

(30) Priorität: 24.06.1997 DE 19726700
(43) Veröffentlichungstag der Anmeldung: 30.12.1998
(73) Patentinhaber: Heidelberger Druckmaschinen Aktiengesellschaft, 69115 Heidelberg (DE)
(72) Erfinder: Schmitt, Dieter, 69207 Sandhausen (DE); Schmitt, Reiner, 69226 Nussloch (DE)

(56) Entgegenhaltungen:
- EP-A- 0 527 315
- WO-A-92/16607
- GB-A- 1 540 386
- US-A- 5 691 288

## Beschreibung

Die Erfindung bezieht sich auf ein Verfahren zum Reinigen von bebilderten Druckformen von Bebilderungsrückständen gemäß dem Oberbegriff von Anspruch 1.

Die Plattenbebilderung, z. B. direkt in der Druckmaschine ohne eine konventionelle Plattenkopie, erfolgt mittels eines Computers, welcher Daten für in einem Raster Image Processor zu erzeugende bitmap-Dateien aus electronic-publishing-Systemen übernimmt und für jede Druckfarbe eine Bitmap zu den Druckwerken sendet. Dort bebildert jeweils ein Schreibkopf speziell beschichtete Druckformen auf Druckformzylindern. Die Druckformen können einen dreischichtigen Aufbau aufweisen, z.B. mit einer Trägerschicht auf Polyester-Basis, einer auf die Trägerschicht aufgebrachten druckenden Schicht auf Titan-Basis, welche infrarotabsorbierende Eigenschaften aufweisen kann, und einer auf die druckende Schicht aufgebrachten nichtdruckenden Schicht auf Silikon-Basis, z.B. Silikongummi. Derartige Druckformen können im Offsetdruck ohne Feuchtmittel - dem Trockenoffset - eingesetzt werden. Die Druckformen können als Druckplatten oder -folien auf den Druckformzylinder aufgespannt werden oder auf andere Weise auf diesen aufgebracht werden. Das Aufbringen einer flüssigen Schicht auf die Druckformmantelfläche mit nachfolgender Härtung der Schicht ist möglich. Die ablative Bebilderung kann mittels eines Schreibkopfes erfolgen, indem z.B. durch von Elektroden erzeugte Funken oder durch von Laserdioden erzeugte Laserstrahlen auf der Druckform die farbführende Schicht freigelegt wird, wobei die nichtdruckende Deckschicht an den druckenden Stellen, den Bildpunkten, thermisch zersetzt oder verdampft wird. Als Rückstände dieses Bebilderungsprozesses verbleiben Partikel und Umwandlungsprodukte der nichtdruckenden und auch der eventuell geringfügig angegriffenen druckenden Schicht auf den druckenden Bereichen der Druckform. Diese Bebilderungsrückstände müssen entfernt werden, damit eine gute Farbannahme an diesen Stellen und kein Tonen auftritt und ein Druckbild hoher Qualität erzielt wird. Die Entfernung der Bebilderungsrückstände kann manuell und/oder maschinell mittels einer Reinigungseinrichtung erfolgen, indem ein Reinigungsorgan, z.B. ein Reinigungstuch, unter wohldosiertem Druck auf die Druckformoberfläche eine - z.B. durch ein Drehen des Plattenzylinders bei gestellfixem Reinigungsorgan bewirkte - Relativbewegung zur zu reinigenden Druckformoberfläche ausführt. Dabei kann das Druckformreinigungsfluid vor und während des Reinigungsvorganges auf das Reinigungsorgan und/oder die zu reinigende Druckformoberfläche aufgebracht, z.B. gesprüht, werden.

Die DE 195 15 721 beschreibt eine Vorrichtung zur Reinigung von Zylinderoberflächen in Rotationsdruckmaschinen, mittels welcher sich ein Reinigungstuch besonders günstig beim Reinigungsvorgang an eine Mantelfläche eines zu reinigenden Zylinders pressen läßt, wobei Form- und Materialungenauigkeiten ausgeglichen werden sowie der Anpreßdruck über die Formatbreite vergleichmäßigt wird. Dadurch kann ein hinreichend hoher Anpreßdruck erzeugt werden, um Silikonrückstände und andere bei der Direktbebilderung einer Druckform entstehenden Rückstände von der Druckformoberfläche nach Anlösung vollständig durch die Reinigungstuchbahn abzunehmen. Weiterhin wird vermieden, daß ein das Reinigungstuch anpressendes Andrückelement durch ein aggressives Waschmittel, welches zum Anlösen von Silikon Lösungsmittel enthält, chemisch angegriffen wird.

Es ist bekannt, daß zur Reinigung von Druckformen mit einer druckenden Schicht auf Titan-Basis und einer nichtdruckenden Schicht auf Silikon-Basis alkoholhaltige, z.B. isopropanolhaltige Reinigungsfluide verwendbar sind. Derartige Reinigungsfluide werden in Druckmaschinen auch zur Reinigung von Walzen und Zylindern von Farbresten und anderen Verschmutzungen eingesetzt. Nachteilig wirkt sich jedoch der niedrige Flammpunkt des enthaltenen Isopropanols aus. Das bei der Druckformreinigung verdunstende Isopropanol kann zusammen mit der Umgebungsluft ein entzündbares Gasgemisch bilden und bei einem der Druckformreinigung unmittelbar folgenden weiteren Bebilderungsvorgang aufgrund der durch diesen verursachten hohen Temperaturen entzündet werden. Um der Explosionsgefahr entgegenzuwirken, ist eine Absaugung des Gasgemisches während des Reinigungsvorganges notwendig, da zwischen den Bebilderungsvorgängen zweier Druckformen aus wirtschaftlichen Gründen nicht soviel Zeit zur Verfügung steht, daß ein hinreichendes Verflüchtigen und Verteilen des Gasgemisches abgewartet werden kann. Weiterhin sind isopropanolhaltige Reinigungsfluide, je nach Konzentration des Isopropanols mehr oder weniger, umwelt- und gesundheitsbelastend.

Der Erfindung liegt die Aufgabe zugrunde, ein Verfahren zu schaffen, mit dem eine gründliche Reinigung einer Druckform von Bebilderungsrückständen erzielbar ist, und ein Reinigungsfluid zur Verwendung zur Druckformreinigung vorzuschlagen, durch welches die Nachteile des obengenannten Standes der Technik vermieden werden.

Diese Aufgabe wird gemäß der Erfindung durch ein Verfahren mit den Merkmalen von Anspruch 1 und durch die Verwendung eines Reinigungsfluids gemäß der Merkmale von Anspruch 16 gelöst. Weitere Merkmale sind in den Unteransprüchen enthalten.

Gemäß der Erfindung ist ein Verfahren zur Reinigung einer bebilderten Druckform mit einer nichtdruckenden Schicht auf Silikon-Basis vorgesehen, wobei ein Reinigungsorgan einen definierten Anpreßdruck auf die zu reinigende Druckformoberfläche ausübt, eine Relativbewegung zwischen Druckform und Reinigungsorgan erfolgt und ein Reinigungsfluid auf die zu reinigende Druckformoberfläche aufgebracht wird und bei dem ein Reinigungsfluid verwendet wird, welches neben Wasser als Bestandteil ein Reinigungskonzentrat enthält, das 1 bis 30 Masseprozent, vorzugsweise 20 bis 30 Masseprozent, eines anionischen Tensids und 1 bis 30 Masseprozent, vorzugsweise 20 bis 30 Masseprozent, eines nichtionischen Tensids entält. Als anionisches Tensid kann Alkylbenzolsulfonat und als nichtionisches Tensid kann Alkoholetoxylat verwendet werden. Das Reinigungskonzentrat kann 0,1 bis 5 Masseprozent Rückfettungskomponenten enthalten. Als Rückfettungskomponenten können Fettsäurediethanolamide bzw. Kohlensäureamid verwendet werden. Das Reinigungskonzentrat kann 1 bis 25 Masseprozent Lösungsvermittler, Konservierungsmittel, z. B 0,05 bis 3 Masseprozent Konservierungsmittel, ein Desinfektionsmittel auf Natrium-Silberchlorid-Komplex-Basis, Komplexierungsmittel, z. B. 0,1 bis 2 Masseprozent Härtestabilisatoren, enthalten. Weiterhin kann das Reinigungskonzentrat Wasser enthalten. Das Reinigungsfluid kann neben Wasser 1 bis 25 Volumenprozent Reinigungskonzentrat enthalten. Vorzugsweise kann das Reinigungsfluid 1 bis 2,5 Volumenprozent Reinigungskonzentrat enthalten. Vorzugsweise kann der negative dekadische Logarithmus der Wasserstoffionenkonzentration des Reinigungsfluides einen Wert zwischen 5 und 8 aufweisen.

Überraschenderweise stellte sich heraus, daß sich gute Reinigungsergebnisse erzielen lassen, wenn anstelle eines alkoholhaltigen Reinigungsfluides ein Reinigungsfluid verwendet wird, welches neben Wasser ein für die Verwendung im Haushalt, z.B. für das Spülen von Geschirr, geeignetes Reinigungskonzentrat enthält. Auf diese Weise ist eine Explosionsgefahr ausgeschlossen und kann den Gesundheits- und Umweltschutzerfordernissen auf beste Weise entsprochen werden. Weitere Untersuchungen zeigten, daß sich der beste Reinigungseffekt mit einem Reinigungsfluid obengenannter vorzugsweiser prozentualer Zusammensetzung erreichen läßt. Als geeignete Reinigungsorgane lassen sich Tücher - insbesondere weitertaktbare Tücher - oder Bänder, Walzen, Bürsten, Bürstenwalzen und Andrückelemente mit gewebe-, plüsch- und vliesartiger oder andersartiger Oberflächenstruktur mit Saug- und/oder Reinigungswirkung verwenden.

Durch die gemeinsame Anwendung eines solchen Reinigungsorganes und des erfindungsgemäßen Reinigungsfluids wird eine gründliche Reinigung der Druckform ermöglicht und bei sachgerechter Durchführung eine Beschädigung der Druckform durch ein etwaiges Zerkratzen vermieden. Somit kann auch ein beim nachfolgenden Drucken aufgrund mangelhafter Reinigung auftretendes Tonen vermieden werden. Die Relativbewegung zwischen Druckform und fixierbarem, z.B. gestellfixem, Reinigungsorgan kann vorzugsweise durch eine Druckformzylinderrotation mit einer wesentlich langsameren Geschwindigkeit als die Maschinengeschwindigkeit - im sogenannten Kriechgang - erfolgen. Eine zusätzliche traversierende Bewegung des Reinigungsorganes in Plattenzylinderachsenrichtung ist möglich. Es können mehrere Reinigungsgänge, z.B. eine trockene Hauptreinigung mit Absaugung der Bebilderungrückstände und eine nachfolgende Feinreinigung bei Einsatz des Reinigungsfluides, ein Spülen und ein Trockenwischen sowie ein Verändern der Rotationsgeschwindigkeit und des Drehrichtungssinnes des Druckformzylinders, ein Wechseln des eingesetzten Reinigungsorganes sowie der Einsatz mehrerer Reinigungsfluide mit unterschiedlicher prozentualer Zusammensetzung und Konzentration des Reinigungskonzentrats während der Reinigung einer Druckform vorgesehen sein.

Das erfindungsgemäße Verfahren läßt sich sowohl zur Reinigung von bebilderten Offsetdruckform des konventionelle Offsetverfahrens mit Verwendung eines Feuchtmittels und zur Reinigung von Trockenoffsetdruckformen für den wasserlosen Offsetdruck als auch zur Reinigung von bebilderten Druckformen des direkten Flachdrucks (Dilitho) sowie zur Reinigung von im Computer-to- press oder Computer-to-plate-Verfahren direkt bebilderten Druckformen anwenden, wenn die genannten Druckformen eine nichtdruckende Schicht auf Silikonbasis aufweisen.

Die Erfindung wird nachfolgend mit Bezug auf die Zeichnung erläutert.

Es zeigt:
- Figur 1: eine schematische Darstellung eines Rasterpunktes einer bebilderten Druckform im Querschnitt
- Figur 2: ein besonders vorteilhaft ausgebildetes Reinigungsorgan.

In Fig. 1 ist der Aufbau einer bebilderbaren Druckform, bestehend aus einer stabilen Trägerschicht 1 auf Polyesterbasis von, z.B. 0,18 mm Dicke, einer druckenden Schicht 2 auf Titanbasis und einer nichtdruckenden Schicht 3 auf Silikonbasis, von z.B. 2-3µm Dicke, dargestellt, wobei auf dem Grund des Bildpunktes 4, von z.B. 35 µm Durchmesser, zu entfernende Bebilderungsrückstände 5, 6 vorhanden sind.

In Fig. 2 ist ein vorteilhaft ausgebildetes Reinigungsorgan 7, 8 dargestellt, wobei das weitertaktbare Reinigungstuch 8 durch ein elastisches Andrückelement 7 gegen die Oberfläche der Druckform 9, welche auf dem Druckformzylinder 10 aufgespannt sein kann, angestellt werden kann. Der Anpreßdruck kann dabei über ein druckmittelbeaufschlagbares Organ 11, z.B. ein druckluftbeaufschlagbares Profilschlauchelement, definiert eingestellt werden.

Wie in Fig. 2 schematisch dargestellt, kann das im Reservoir 12 befindliche Reinigungsfluid 13 mittels einer Pumpe 14, der mit der Bebilderungseinheit 15 direkt bebilderten Druckform 9 zugeführt werden, indem es direkt auf die Druckform 9, wie gezeigt, oder auf eine Auftrags- und/oder Reinigungswalze, z.B. eine Bürstenwalze, aufgesprüht wird oder indem es über ein Andrückelement, insbesondere eines mit Kapillareffekt des Materials, und ein weitertaktbares Reinigungstuch auf die Druckform 9 aufgebracht wird. Der Druckformzylinder 10 führt im Kriechgang der Druckmaschine Drehbewegungen beider Drehrichtungssinne aus und wird dabei vom Antrieb der Druckmaschine angetrieben. Auf diese Weise werden sowohl die Bebilderungsrückstände 5 hinter den beim Drucken vorlaufenden Kanten des Bildpunktes als auch die Bebilderungsrückstände 6 im Winkel der nachlaufenden Kanten sicher durch das Reinigungsorgan entfernt (siehe Figur 1). Das Andrückelement 7 und das Reinigungstuch 8 können beim Reinigungsvorgang eine in Richtung Druckformzylinderachse changierende Bewegung ausführen.

Das Reinigungsfluid kann beispielsweise folgende Zusammensetzung aufweisen:

| | |
|---|---|
| Reinigungskonzentrat | 2,5 Volumenprozent |
| Wasser | 97,5 Volumenprozent |

Das Reinigungskonzentrat kann dabei bezogen auf dessen Gesamtmasse (Masseprozent)
25 % Alkylbenzolsulfonat
25 % Alkoholethoxylat
3 % Fettsäurediethanolamid
1 % Lösungsvermittler enthalten.

Weiterhin kann das Reinigungskonzentrat Konservierungsmittel und Komplexierungsmittel enthalten, wobei die auf die Masse des Reinigungskonzentrates bezogenen prozentuale Anteile diese Bestandteile vorzugsweise kleiner als 1% sein können. Die sich ergebende Massendifferenz zwischen der Summe obiger Anteile und 100% kann aus Wasser bestehen. Der ph-Wert des Reinigungskonzentrates kann 7 betragen.

### BEZUGSZEICHENLISTE

- 1: Trägerschicht
- 2: druckende Schicht
- 3: nichtdruckende Schicht
- 4: Bildpunkt
- 5, 6: Bebilderungssrückstand
- 7: Andrückelement
- 8: Reinigungstuch
- 9: Druckform
- 10: Druckformzylinder
- 11: druckmittelbeaufschlagbares Organ
- 12: Reservoir
- 13: Reinigungsfluid
- 14: Pumpe
- 15: Bebilderungseinrichtung
- 16: Steuerungseinrichtung
- 17: Drehrichtung

## Patentansprüche

1. Verfahren zur Reinigung einer bebilderten Druckform mit einer nichtdruckenden Schicht auf Silikonbasis, wobei ein Reinigungsorgan einen definierten Anpreßdruck auf die zu reinigende Druckformoberfläche ausübt, eine Relativbewegung zwischen Druckform und Reinigungsorgan erfolgt und ein Reinigungsfluid auf die zu reinigende Druckformoberfläche aufgebracht wird,
**dadurch gekennzeichnet,**
daß das Reinigungsfluid neben Wasser als Bestandteil ein Reinigungskonzentrat enthält, welches 1 bis 30 Masseprozent eines anionischen Tensids und 1 bis 30 Masseprozent eines nichtionischen Tensids enthält.

2. Verfahren nach Anspruch 1,
**dadurch gekennzeichnet,**
daß das Reinigungskonzentrat als anionisches Tensid Alkylbenzolsulfonat enthält.

3. Verfahren nach einem der vorhergehenden Ansprüche,
**dadurch gekennzeichnet,**
daß das Reinigungskonzentrat als nichtionisches Tensid Alkoholethoxylat enthält.

4. Verfahren nach einem oder mehreren der vorhergehenden Ansprüche,
**dadurch gekennzeichnet,**
daß das Reinigungskonzentrat 0,1 bis 5 Masseprozent Rückfettungskomponenten enthält.

5. Verfahren nach Anspruch 4,
**dadurch gekennzeichnet,**
daß das Reinigungskonzentrat als Rückfettungskomponente Kohlensäureamid (Harnstoff) enthält.

6. Verfahren nach Anspruch 4 oder Anspruch 5,
**dadurch gekennzeichnet,**
daß das Reinigungskonzentrat als Rückfettungskomponente ein Fettsäurediethanolamid enthält.

7. Verfahren nach einem der vorhergehenden Ansprüche,
**dadurch gekennzeichnet,**
daß das Reinigungskonzentrat 1 bis 25 Masseprozent Lösungsvermittler enthält.

8. Verfahren nach einem oder mehreren der vorhergehenden Ansprüche,
**dadurch gekennzeichnet,**
daß das Reinigungskonzentrat Konservierungsmittel enthält.

9. Verfahren nach Anspruch 8,
**dadurch gekennzeichnet,**
daß das Reinigungskonzentrat 0,05 bis 3 Masseprozent Konservierungsmittel enthält.

10. Verfahren nach einem oder mehreren der vorhergehenden Ansprüche,
**dadurch gekennzeichnet,**
daß das Reinigungsfluid ein Desinfektionsmittel auf Natrium-Silberchlorid-Komplex-Basis enthält.

11. Verfahren nach einem oder mehreren der vorhergehenden Ansprüche,
**dadurch gekennzeichnet,**
daß das Reinigungskonzentrat Komplexierungsmittel enthält.

12. Verfahren nach Anspruch 11,
**dadurch gekennzeichnet,**
daß das Reinigungskonzentrat 0,1 bis 2 Masseprozent Härtestabilisatoren enthält.

13. Verfahren nach einem oder mehreren der vorhergehenden Ansprüche,
**dadurch gekennzeichnet,**
daß das Reinigungsfluid 1 bis 25 Volumenprozent Reinigungskonzentrat enthält.

14. Verfahren nach Anspruch 13,
**dadurch gekennzeichnet,**
daß das Reinigungsfluid 1 bis 2, Volumenprozent Reinigungskonzentrat enthält.

15. Verfahren nach einem oder mehreren der vorhergehenden Ansprüche,
**dadurch gekennzeichnet,**
daß das Reinigungsfluid einen negativen dekadischen Logarithmus der Wasserstoffionenkonzentration mit einem Wert zwischen 5 und 8 aufweist.

16. Verwendung eines Reinigungsfluids, welches neben Wasser als Bestandteil ein Reinigungskonzentrat, das 1 bis 30 Masseprozent eines anionischen Tensids und 1 bis 30 Masseprozent eines nichtionischen Tensids enthält, enthält, zur Reinigung einer bebilderten Druckform mit einer nichtdruckenden Schicht auf Silikonbasis.

17. Verwendung des Reinigungsfluids nach Anspruch 16, wobei
das Reinigungskonzentrat als anionisches Tensid Alkylbenzolsulfonat enthält.

18. Verwendung des Reinigungsfluids nach einem der vorhergehenden Ansprüche 16 oder 17, wobei
das Reinigungskonzentrat als nichtionisches Tensid Alkoholethoxylat enthält.

19. Verwendung des Reinigungsfluides nach einem oder mehreren der vorhergehenden Ansprüche 16 bis 18, wobei
das Reinigungskonzentrat 0,1 bis 5 Masseprozent Rückfettungskomponenten enthält.

20. Verwendung des Reinigungsfluids nach Anspruch 19, wobei
das Reinigungskonzentrat als Rückfettungskomponente Fettsäurediethanolamid enthält.

21. Verwendung des Reinigungsfluids nach Anspruch 19 oder 20, wobei
das Reinigungskonzentrat als Rückfettungskomponente Kohlensäureamid (Harnstoff) enthält.

22. Verwendung des Reinigungsfluids nach einem oder mehreren der vorhergehenden Ansprüche 16 bis 21, wobei
daß das Reinigungskonzentrat 1 bis 25 Masseprozent Lösungsvermittler enthält.

23. Verwendung des Reinigungsfluids nach einem oder mehreren der vorhergehenden Ansprüche 16 bis 22, wobei
das Reinigungskonzentrat Konservierungsmittel enthält.

24. Verwendung des Reinigungsfluids nach Anspruch 23, wobei
das Reinigungskonzentrat 0,05 bis 3 Masseprozent Konservierungsmittel enthält.

25. Verwendung des Reinigungsfluids nach einem oder mehreren der vorhergehenden Ansprüche 16 bis 24, wobei
das Reinigungsfluid ein Desinfektionsmittel auf Natrium-Silberchlorid-Komplex-Basis enthält.

26. Verwendung des Reinigungsfluids nach einem oder mehreren der vorhergehenden Ansprüche 16 bis 25, wobei
das Reinigungskonzentrat Komplexierungsmittel enthält.

27. Verwendung des Reinigungsfluids nach Anspruch 26
wobei das Reinigungskonzentrat 0,1 bis 2 Masseprozent Härtestabilisatoren enthält.

28. Verwendung des Reinigungsfluids nach einem oder mehreren der vorhergehenden Ansprüche 16 bis 27, wobei
daß das Reinigungsfluid 1 bis 25 Volumenprozent Reinigungskonzentrat enthält.

29. Verwendung des Reinigungsfluids nach Anspruch 28,
wobei das Reinigungsfluid 1 bis 2,5 Volumenprozent Reinigungskonzentrat enthält.

30. Verwendung des Reinigungsfluids nach einem oder mehreren der vorhergehenden Ansprüche 16 bis 29, wobei
das Reinigungsfluid einen negativen dekadischen Logarithmus der Wasserstoffionenkonzentration mit einem Wert zwischen 5 und 8 aufweist.

31. Verwendung des Reinigungsfluids nach einem oder mehreren der vorhergehenden Ansprüche 16 bis 30, wobei
die Druckform eine aus Silikongummi bestehende nichtdruckende Schicht aufweist.

32. Verwendung des Reinigungsfluids nach einem oder mehreren der vorhergehenden Ansprüche 16 bis 31, wobei
die Druckform eine druckende Schicht auf Titanbasis aufweist.

## Claims

1. Method for cleaning an imaged print forme having a non-printing layer based on silicone, with a cleaning element exerting a defined contact pressure on the print forme surface to be cleaned, with a relative movement taking place between the print forme and the cleaning element and with cleaning fluid being applied to the print forme surface to be cleaned,
**characterized**
in that the cleaning fluid, apart from water, contains a cleaning concentrate as a component, consisting of 1 to 30 percent by weight of an anionic surfactant and 1 to 30 percent by weight of a nonionic surfactant.

2. Method according to Claim 1,
**characterized**
in that the cleaning concentrate contains alkyl-benzene sulfonate as an anionic surfactant.

3. Method according to one of the preceding claims,
**characterized**
in that the cleaning concentrate contains alcoholic ethoxylate as a nonionic surfactant.

4. Method according to one or several of the preceding claims,
**characterized**
in that the cleaning concentrate contains 0.1 to 5 percent by weight of a lubricant component.

5. Method according to Claim 4,
**characterized**
in that the cleaning concentrate contains carbamide (urea) as a lubricant component.

6. Method according to Claim 4 or Claim 5,
**characterized**
in that the cleaning concentrate contains aliphatic acid diethanol amide as a lubricant component.

7. Method according to one of the preceding claims,
**characterized**
in that the cleaning concentrate contains 1 to 25 percent by weight of a solubilizer.

8. Method according to one or several of the preceding claims,
**characterized**
in that the cleaning concentrate contains preservatives.

9. Method according to Claim 8,
**characterized**
in that the cleaning concentrate contains 0.05 to 3 percent by weight of preservatives.

10. Method according to one or several of the preceding claims,
**characterized**
in that the cleaning fluid contains a disinfectant based on a sodium-silver chloride-complex.

11. Method according to one or several of the preceding claims,
**characterized**
in that the cleaning concentrate contains complexing agents.

12. Method according to Claim 11,
**characterized**
in that the cleaning concentrate contains 0.1 to 2 percent by weight of hardness stabilizers.

13. Method according to one or several of the preceding claims,
**characterized**
in that the cleaning fluid contains 1 to 25 percent by volume of cleaning concentrate.

14. Method according to Claim 13,
**characterized**
in that the cleaning fluid contains 1 to 2.5 percent by volume of cleaning concentrate.

15. Method according to one or several of the preceding claims,
**characterized**
in that the cleaning fluid has a negative common logarithm of the hydrogen-ion concentration of a value between 5 and 8.

16. Use of a cleaning fluid which, apart from water as a component, contains a cleaning concentrate containing 1 to 30 percent by weight of an anionic surfactant and
1 to 30 percent by weight of a nonionic surfactant for cleaning an imaged print forme having a non-printing layer on a silicone base.

17. Use of the cleaning fluid according to Claim 16, the cleaning concentrate of which contains alkyl-benzene sulfonate.

18. Use of the cleaning fluid according to Claim 16 or 17, the cleaning concentrate of which contains alcoholic ethoxylate.

19. Use of the cleaning fluid according to one or several of the preceding Claims 16 to 18, the cleaning concentrate of which contains 0.1 to 5 percent by weight of lubricant components.

20. Use of the cleaning fluid according to Claim 19, the cleaning concentrate of which contains aliphatic acid diethanol amide as a lubricant component.

21. Use of the cleaning fluid according to Claim 19 or 20, the cleaning concentrate of which contains carbamide (urea) as a lubricant component.

22. Use of the cleaning fluid according to one or several of the Claims 16 to 21, the cleaning concentrate of which contains 1 to 25 percent by weight of solubilizer.

23. Use of the cleaning fluid according to one or several of the Claims 16 to 22, the cleaning concentrate of which contains preservatives.

24. Use of the cleaning fluid according to Claim 23, the cleaning concentrate of which contains 0.05 to 3 percent by weight of preservatives.

25. Use of the cleaning fluid according to one or several of the Claims 16 to 24, the cleaning concentrate of which contains a disinfectant based on a sodium-silverchloride-complex.

26. Use of the cleaning fluid according to one or several of the Claims 16 to 25, the cleaning concentrate of which contains complexing agents.

27. Use of the cleaning fluid according to Claim 26, the cleaning concentrate of which contains 0.1 to 2 percent by weight of hardness stabilizers.

28. Use of the cleaning fluid according to one or several of the Claims 16 to 27, said cleaning fluid containing 1 to 25 percent by volume of cleaning concentrate.

29. Use of the cleaning fluid according to Claim 28, said cleaning fluid containing 1 to 2.5 percent by volume of cleaning concentrate.

30. Use of the cleaning fluid according to one or several of the Claims 16 to 29, said cleaning fluid having a negative common logarithm of the hydrogen-ion concentration of a value between 5 and 8.

31. Use of the cleaning fluid according to one or several of the Claims 16 to 30, said print forme having a non-printing layer consisting of silicone rubber.

32. Use of the cleaning fluid according to one or several of the Claims 16 to 31, said print forme having a printing layer based on titanium.

## Revendications

1. Procédé pour nettoyer une forme d'impression portant une image, comprenant une couche non imprimante à base de silicone, dans lequel un organe de nettoyage exerce une pression d'application définie sur la surface de la forme d'impression à nettoyer, il se produit un mouvement relatif entre la forme d'impression et l'organe de nettoyage et un fluide de nettoyage est déposé sur la surface de la forme d'impression à nettoyer,
caractérisé en ce que
le fluide de nettoyage contient, en plus de l'eau, comme partie constitutive, un concentré de nettoyage qui contient 1 à 30 pourcent en masse d'un tensio-actif anionique et 1 à 30 pourcent en masse d'un tensio-actif non ionique.

2. Procédé selon la revendication 1,
caractérisé en ce que
le concentré de nettoyage contient, comme tensio-actif anionique, un sulfonate d'alkylbenzène.

3. Procédé selon une des revendications précédentes,
caractérisé en ce que
le concentré de nettoyage contient, comme tensio-actif non ionique, un éthoxylate d'alcool.

4. Procédé selon une ou plusieurs des revendications précédentes,
caractérisé en ce que
le concentré de nettoyage contient 0,1 à 5 pourcent en masse de composant de regraissage.

5. Procédé selon la revendication 4,
caractérisé en ce que
le concentré de nettoyage contient, comme composant de regraissage, une amide d'acide carbonique (urée).

6. Procédé selon la revendication 4 ou la revendication 5,
caractérisé en ce que
le concentré de nettoyage contient, comme composant de regraissage, une diéthanolamide d'acide gras.

7. Procédé selon une des revendications précédentes,
caractérisé en ce que
le concentré de nettoyage contient 1 à 25 pourcent en masse d'agent de solubilisation.

8. Procédé selon une ou plusieurs des revendications précédentes,
caractérisé en ce que
le concentré de nettoyage contient un agent de conservation.

9. Procédé selon la revendication 8,
caractérisé en ce que
le concentré de nettoyage contient 0,05 à 3 pourcent en masse d'agent de conservation.

10. Procédé selon une ou plusieurs des revendications précédentes,
caractérisé en ce que
le fluide de nettoyage contient un agent désinfectant à base d'un complexe de chlorure de sodium-argent.

11. Procédé selon une ou plusieurs des revendications précédentes,
caractérisé en ce que
le concentré de nettoyage contient un agent complexant.

12. Procédé selon la revendication 11,
caractérisé en ce que
le concentré de nettoyage contient 0,1 à 2 pourcent en masse de stabilisants de dureté.

13. Procédé selon une ou plusieurs des revendications précédentes,
caractérisé en ce que
le fluide de nettoyage contient 1 à 25 pourcent en volume de concentré de nettoyage.

14. Procédé selon la revendication 13,
caractérisé en ce que
le fluide de nettoyage contient 1 à 2,5 pourcent en volume de concentré de nettoyage.

15. Procédé selon une ou plusieurs des revendications précédentes,
caractérisé en ce que
le fluide de nettoyage présente un logarithme vulgaire négatif de la concentration d'ions hydrogène d'une valeur d'entre 5 et 8.

16. Utilisation d'un fluide de nettoyage qui contient, en plus de l'eau, comme partie constitutive, un concentré de nettoyage qui contient 1 à 30 pourcent en masse d'un tensioactif anionique et 1 à 30 pourcent en masse d'un tensio-actif non ionique, pour le nettoyage d'une forme d'impression portant une image qui comporte une couche non imprimante à base de silicone.

17. Utilisation du fluide de nettoyage selon la revendication 16, dans laquelle
le concentré de nettoyage contient, comme tensio-actif anionique, un sulfonate d'alkylbenzène.

18. Utilisation du fluide de nettoyage selon une des revendications précédentes 16 ou 17, dans laquelle
le concentré de nettoyage contient, comme tensio-actif non ionique, un éthoxylate d'alcool.

19. Utilisation du fluide de nettoyage selon une ou plusieurs des revendications précédentes 16 à 18, dans laquelle
le concentré de nettoyage contient 0,1 à 5 pourcent en masse de composant de regraissage.

20. Utilisation du fluide de nettoyage selon la revendication 19, dans laquelle
le concentré de nettoyage contient, comme composant de regraissage, une diéthanolamide d'acide gras.

21. Utilisation du fluide de nettoyage selon la revendication 19 ou 20, dans laquelle
le concentré de nettoyage contient, comme composant de regraissage, une amide d'acide carbonique (urée).

22. Utilisation du fluide de nettoyage selon une ou plusieurs des revendications 16 à 21, dans laquelle
le concentré de nettoyage contient 1 à 25 pourcent en masse d'agent de solubilisation.

23. Utilisation du fluide de nettoyage selon une ou plusieurs des revendications précédentes 16 à 22, dans laquelle
le concentré de nettoyage contient un agent de conservation

24. Utilisation du fluide de nettoyage selon la revendication 23, dans laquelle
le concentré de nettoyage contient 0,05 à 3 pourcent en masse d'agent de conservation.

25. Utilisation du fluide de nettoyage selon une ou plusieurs des revendications précédentes 16 à 24, dans laquelle
le fluide de nettoyage contient un agent désinfectant à base d'un complexe de chlorure de sodium-argent.

26. Utilisation du fluide de nettoyage selon une ou plusieurs des revendications précédentes 16 à 25, dans laquelle
le concentré de nettoyage contient un agent complexant.

27. Utilisation du fluide de nettoyage selon la revendication 26, dans laquelle
le concentré de nettoyage contient 0,1 à 2 pourcent en masse de stabilisants de dureté.

28. Utilisation du fluide de nettoyage selon une ou plusieurs des revendications 16 à 27, dans laquelle
le fluide de nettoyage contient 1 à 25 pourcent en volume de concentré de nettoyage.

29. Utilisation du fluide de nettoyage selon la revendication 28, dans laquelle
le fluide de nettoyage contient 1 à 2,5 pourcent en volume de concentré de nettoyage.

30. Utilisation du fluide de nettoyage selon une ou plusieurs des revendications précédentes 16 à 29, dans laquelle
le fluide de nettoyage présente un logarithme vulgaire négatif de la concentration d'ions hydrogène d'une valeur d'entre 5 et 8.

31. Utilisation du fluide de nettoyage selon une ou plusieurs des revendications précédentes 16 à 30, dans laquelle
la forme d'impression présente une couche non imprimante composée d'un caoutchouc de silicone.

32. Utilisation du fluide de nettoyage selon une ou plusieurs des revendications précédentes 16 à 31, dans laquelle
la forme d'impression présente une couche imprimante à base de titane.
